# EUROPÄISCHE PATENTSCHRIFT

(11) **EP 0 673 865 B1**
(45) Veröffentlichungstag und Bekanntmachung des Hinweises auf die Patenterteilung: **01.07.1998**
(21) Anmeldenummer: 95104010.4
(22) Anmeldetag: 18.03.1995
(51) Int. Cl.: B65H 1/14, B65H 1/18

(54) **Stapelhubvorrichtung**
Pile elevating device
Dispositif de levage d'une pile

(30) Priorität: 25.03.1994 DE 4410384
(43) Veröffentlichungstag der Anmeldung: 27.09.1995
(73) Patentinhaber: MAN Roland Druckmaschinen AG, 63075 Offenbach (DE)
(72) Erfinder: Küster, Richard, D-64289 Darmstadt (DE)
(74) Vertreter: Marek, Joachim, Dipl.-Ing.

(56) Entgegenhaltungen:
- EP-A- 0 539 773
- DE-A- 3 631 456
- PATENT ABSTRACTS OF JAPAN vol. 12 no. 364 (M-747) [3211] ,29.September 1988 & JP-A-63 117827 (FUJITSU) 21.Mai 1988,

## Beschreibung

Die Erfindung bezieht sich auf eine Stapelhubvorrichtung mit einem einen Bogenstapel tragenden Stapelhubtisch, der durch einen Elektromotor heb- und senkbar antreibbar ist und von dessen Bogenstapel die jeweils obersten Bogen in einem bestimmten Takt entnehmbar und einer Bogen verarbeitenden Maschine zuführbar sind, mit einer Fühlvorrichtung, durch die bei Anheben des Bogenstapels und Erreichen eines bestimmten Niveaus der Bogenstapeloberfläche ein oberes Niveausignal sowie bei Absinken des oberen Niveaus der Bogenstapeloberfläche unter ein bestimmtes unteres Niveau ein unteres Niveausignal erzeugbar und diese Signale einer Steuereinheit zuführbar sind, durch die in Abhängigkeit von den Zugeleiteten Signalen ein Ansteuersignal zum Ansteuern des Elektromotors erzeugbar ist.

Bei einer derartigen bekannten Stapelhubvorrichtung (DE-A-36 31 456) wird aus der Stapelhubbewegung und dem Arbeitstakt ein Wert ermittelt, der mit einer vorgegebenen Bogendicke verglichen wird. Entsprechend der Abweichung von der vorgegebenen Bogendicke erfolgt eine Korrektur der Stapelhubbewegung.

Aus der EP-A-0 539 773 ist eine Steuerung für eine Stapelhubvorrichtung der eingangs genannten Art bekannt, bei der durch eine Steuervorrichtung die Stapelhubgeschwindigkeit kontinuierlich steuerbar ist. Die Ansteuerung erfolgt dabei in Abhängigkeit von der Verarbeitungsgeschwindigkeit einer Druckmaschine und der Bogenstärke der zu bedruckenden Bogen. Diese Bogenstärke wird manuell über eine Dateneingabe in einen Leitrechner eingegeben und von diesem ein entsprechendes Signal der Steuervorrichtung zugeführt.

Da die tatsächliche Auftragsdicke der Bogen in einem Bogenstapel aufgrund von z.B. Bogenrauigkeit und unterschiedlicher Bogenoberfläche größer ist als die Bogenstärke, sind manuelle Korrekturen der Hubgeschwindigkeit während des Arbeitsbetriebs erforderlich.

Aufgabe der Erfindung ist es eine Stapelhubvorrichtung der eingangs genannten Art zu schaffen, durch die selbsttätig die Hubgeschwindigkeit des Stapelhubtischs einstellbar und ein Nonstopwechsel des Bogenstapels ohne Betriebsunterbrechung möglich ist.

Diese Aufgabe wird erfindungsgemäß dadurch gelöst, daß nach Einschalten der Stapelhubvorrichtung der Stapelhubtisch bis zum Auslösen eines oberen Niveausignals anhebbar und in dieser Lage haltbar ist, daß nach Auslösen des oberen Niveausignals von einem Zähler die Anzahl der vom Bogenstapel entnommenen Bogen bis zum Auslösen eines unteren Niveainsignals zählbar und ein entsprechendes Signal der Steuereinheit zuleitbar ist, daß nach Auslösen des unteren Niveausignals sowohl der Elektromotor des Stapelhubtischs diesen um die Höhendifferenz zwischen dem bestimmten oberen und dem bestimmten unteren Niveausignal bis zum zweiten Auslösen des oberen Niveausignals anhebbar ansteuerbar ist als auch von der Steuereinheit aus der Höhendifferenz zwischen dem oberen und unteren Niveau und der Anzahl der gezählten Bogen die Bogenstärke sowie aus der Bogenstärke und der Taktzeit eine Hubgeschwindigkeit ermittelbar ist, die als Ansteuergröße für den Elektromotor nach dem zweiten Auslösen des oberen Niveausignals zum zumindest annähernd kontinuierlichen Antrieb ansteuerbar ist, wobei die Bogenoberfläche im weiteren Betrieb weitgehend gleichmäßig in der Höhe des oberen Niveaus gehalten wird sowie ein Absinken der Bogenstapeloberfläche unter das bestimmte obere Niveau während der Ansteuerung des Elektromotors zum zumindest annähernd kontinuierlichen Antrieb durch einen Fühler erkennbar und der Elektromotor den Stapelhubtisch um ein bestimmtes Höhenmaß beschleunigt anhebend ansteuerbar ist. Auf diese Weise kann auf einfache Art ohne manuelles Eingreifen des die Maschine überwachenden Personals die Hubgeschwindigkeit des Stapelhubtischs selbsttätig eingestellt werden, wobei nicht nur die tatsächliche Bogendicke, sondern darüber hinaus auch alle weiteren, die Höhe des Bogenstapels beeinflussenden Größen wie z.B. die Bogenoberfläche und Bogenrauigkeit berücksichtigt werden. Da das Bedienungspersonal während der Anlaufphase mit neuen Bogen nicht mehr korrigierend eingreifen braucht, ist es entlastet und kann somit gleichzeitig eine größere Anzahl von Bogen verarbeitenden Anlagen betreuen.

Die zumindest annähernd kontinuierliche Arbeitsweise des Elektromotors schont diesen und führt zu erheblich höheren Laufzeiten und längeren Wartungsintervallen des Elektromotors.

Ein Erfassen und selbsttätiges Kompensieren des Absinkens der Bogenstapeloberfläche unter das bestimmte Niveau durch das Herausziehen der Spieße des Hilfsstapeltischs bei einem Nonstopwechsel des Bogenstapels vermeidet eine Betriebunterbrechung.

Vorzugsweise entspricht dabei das bestimmte Höhenmaß der Dicke der Spieße eines Hilfsstapeltischs.

Dieses bestimmte Höhenmaß kann manuell eingebbar und in der Steuereinheit speicherbar sein.

Als Elektromotor zum annähernd kontinuierlichen Antrieb ist ein Gleichstrommotor oder ein frequenzgerichteter Drehstrommotor besonders geeignet.

Ein Ausführungsbeispiel der Erfindung ist in der Zeichnung dargestellt und wird im folgenden näher beschrieben. Die einzige Figur der Zeichnung zeigt eine Stapelvorrichtung in der Seitenansicht.

An einem Stapelhubgestell 1 ist ein Stapelhubtisch 2 an Hubketten 3 aufgehängt. Die Hubketten 3 sind über nicht dargestellte Kettenräder von einem Elektromotor 4 den Stapelhubtisch 2 hebend bzw. senkend antreibbar.

Über einem auf dem Stapelhubtisch 2 aufliegenden Bogenstapel 5 ist an dem Stapelhubgestell 1 eine durch einen Sauger symbolisierte Bogenvereinzelungseinrichtung 6 angeordnet, durch die in einem bestimmten Takt der jeweils oberste Bogen des Bogenstapels 5 erfaßbar und einem Bändertisch 7 zuführbar ist. Der Bändertisch 7 fördert den Bogen dann zu einer nicht dargestellten Bogen verarbeitenden Maschine wie z.B. einer Druckmaschine.

Oberhalb des Stapels, mit dem Stapelhubgestell 1 korrespondierend, ist weiterhin eine Fühlvorrichtung 8 angeordnet, durch die das Höhenniveau der Bogenstapeloberfläche 10 erfaßbar ist. Die Fühlvorrichtung 8 kann dabei ein schwenkbarer Tastarm, ein elektrischer Sensor, aber auch eine optisch das Höhenniveau erfassende Einrichtung sein.

Einer elektronischen Steuereinheit 9 wird von der Fühlvorrichtung 8 ein oberes Niveausignal zugeleitet, wenn bei einer Anhubbewegung des Stapelhubtischs 2 die Bogenstapeloberfläche 10 ein bestimmtes oberes Niveau erreicht hat. Weiterhin wird von der Fühlvorrichtung 8 der elektronischen Steuereinheit 9 ein unteres Niveausignal zugeleitet, wenn durch Bogenverbrauch die Bogenstapeloberfläche 10 auf ein bestimmtes unteres Niveau abgesunken ist.

Von der Bogenvereinzelungseinrichtung 6 werden der Steuereinheit 9 den Arbeitstakten entsprechende Zählimpulse zugeleitet, die von einem in der Steuereinheit 9 vorhandenen Zähler in der Zeit zwischen einem oberen und einem unteren Niveausignal zählbar sind.

Abhängig von den der Steuereinheit 9 zugeleiteten Signalen erzeugt die Steuereinheit 9 ein Ansteuersignal zum Ansteuern des Elektromotors 4.

Ist auf den in seine untere Lage gefahrenen Stapelhubtisch 2 ein neuer Bogenstapel 5 mit Bogen nicht bekannter Dicke aufgelegt worden, so wird von der Steuereinheit 9 der Elektromotor 4 derart angesteuert, daß er den Stapelhubtisch 2 mit einer bestimmten Geschwindigkeit schrittweise oder kontinuierlich anhebt, bis bei Erreichen des bestimmten oberen Niveaus durch die Bogenstapeloberfläche 10 die Fühlvorrichtung 8 ein oberes Niveausignal erzeugt und der Steuereinheit 9 zuleitet. Von diesem Moment an werden durch den Zähler der Steuereinheit 9 die von der Bogenvereinzelungseinheit 6 geförderten Bogen gezählt, bis ein unteres Niveausignal von der Fühlvorrichtung 8 ausgelöst und der Steuereinheit 9 zugeleitet wird.

Dieses untere Niveausignal löst aus, daß der Elektromotor 4 den Stapelhubtisch 2 relativ schnell anhebt, bis die Bogenstapeloberfläche 10 das bestimmte obere Niveau erreicht hat und ein zweites oberes Niveausignal auslöst.

Gleichzeitig wird von der Steuereinheit 9 aus der im Zähler gezählten Anzahl von Bogen und der in der Steuereinheit 9 gespeicherten Höhendifferenz zwischen oberem und unterem Niveau die Bogenstärke sowie aus der Bogenstärke und der ebenfalls in der Steuereinheit 9 gespeicherten Taktzeit eine Hubgeschwindigkeit ermittelt.

Ist die Taktzeit nicht gespeichert, so kann sie durch die Steuereinheit auch aus den dem Zähler zugeleiteten Impulsen der Bogenvereinzelungseinrichtung ermittelt werden.

Diese Hubgeschwindigkeit wird als Ansteuergröße für den Elektromotor 4 in der Steuereinheit 9 gespeichert.

Weiterhin wird der Elektromotor 4 nach dem zweiten Auslösen des oberen Niveausignals mit der Ansteuergröße derart beaufschlagt, daß dieser im weiteren zum zumindest annähernd kontinuierlichen Antrieb ansteuerbar ist und die Bogenstapeloberfläche 10 im weiteren Betrieb weitgehend gleichmäßig in der Höhe des oberen Niveaus hält.

Sinkt die Bogenstapeloberfläche 10 während des weiteren Betriebs z.B. durch einen Nonstop-Stapelwechsel ab, so wird dies von der Fühlvorrichtung 8 erfaßt und löst eine Ansteuerung des Elektromotors 4 aus, die den Stapelhubtisch 2 beschleunigt bis zum Erreichen des oberen Niveaus durch die Bogenoberfläche 10 anhebt. Danach geht die Ansteuerung wieder auf kontinuierlichen Antrieb über.

Die beschleunigte Anhubbewegung erfolgt entweder bis zur Auslösung eines oberen Niveausignals oder ist als ein bestimmtes Höhenmaß über eine Eingabeeinheit 11 der Steuereinheit 9 manuell eingebbar und in dieser speicherbar.

## Patentansprüche

1. Stapelhubvorrichtung mit einem einen Bogenstapel (5) tragenden Stapelhubtisch (2), der durch einen Elektromotor (4) heb- und senkbar antreibbar ist und von dessen Bogenstapel (5) die jeweils obersten Bogen in einem bestimmten Takt entnehmbar und einer Bogen verarbeitenden Maschine zuführbar sind, mit einer Fühlvorrichtung (8), durch die bei Anheben des Bogenstapels und Erreichen eines bestimmten Niveaus der Bogenstapeloberfläche (10) ein oberes Niveausignal sowie bei Absinken des oberen Niveaus der Bogenstapeloberfläche (10) unter ein bestimmtes unteres Niveau ein unteres Niveausignal erzeugbar und diese Signale einer Steuereinheit zuführbar sind, durch die in Abhängigkeit von den zugeleiteten Signalen ein Ansteuersignal zum Ansteuern des Elektromotors (4) erzeugbar ist, **dadurch gekennzeichnet,** daß nach Einschalten der Stapelhubvorrichtung der Stapelhubtisch (2) bis zum Auslösen eines oberen Niveausignals anhebbar und in dieser Lage haltbar ist, daß nach Auslösen des oberen Niveausignals von einem Zähler die Anzahl der vom Bogenstapel (5) entnommenen Bogen bis zum Auslösen eines unteren Niveausignals zählbar und ein entsprechendes Signal der Steuereinheit (9) zuleitbar ist, daß nach Auslösen des unteren Niveausignals sowohl der Elektromotor (4) des Stapelhubtischs (2) diesen um die Höhendifferenz zwischen dem bestimmten oberen und dem bestimmten unteren Niveau bis zum zweiten Auslösen des oberen Niveaus anhebbar ansteuerbar ist, als auch von der Steuereinheit (9) aus der Höhendifferenz zwischen dem oberen und unteren Niveau und der Anzahl der gezählten Bogen die Bogenstärke sowie aus der Bogenstärke und der Taktzeit eine Hubgeschwindigkeit ermittelbar ist, die als Ansteuergröße für den Elektromotor (4) speicherbar ist und mit der der Elektromotor (4) nach dem zweiten Auslösen des oberen Niveausignals zum zumindest annähernd kontinuierlichen Antrieb ansteuerbar ist, wobei die Bogenstapeloberfläche (10) im weiteren Betrieb weitgehend gleichmäßig in der Höhe des oberen Niveaus gehalten wird sowie ein Absinken der Bogenstapeloberfläche (10) unter das bestimmte Niveau während der Ansteuerung des Elektromotors (4) zum zumindest annähernd kontinuierlichen Antrieb durch einen Fühler erkennbar und der Elektromotor (4) den Stapelhubtisch (2) um ein bestimmtes Höhenmaß beschleunigt anhebend ansteuerbar ist.

2. Stapelhubvorrichtung nach Anspruch 1, **dadurch gekennzeichnet,** daß das bestimmte Höhenmaß der Dicke der Spieße eines Hilfsstapeltisches entspricht.

3. Stapelhubvorrichtung nach Anspruch 2, **dadurch gekennzeichnet,** daß das bestimmte Höhenmaß manuell eingebbar und in der Steuereinheit (9) speicherbar ist.

4. Stapelhubvorrichtung nach einem der vorhergehenden Ansprüche, **dadurch gekennzeichnet,** daß der Elektromotor (4) ein Gleichstrommotor oder ein frequenzgerichteter Drehstrommotor ist.

## Claims

1. Pile lifting device with a pile lifting table (2) carrying a sheet pile (5) which is drivable liftably and lowerably by an electric motor (4) and from the sheet pile (5) of which the respective uppermost sheet can be moved in a given rhythm and fed to a sheet processing machine, with a sensing device (8) by which, on lifting the sheet pile and reaching a predetermined level for the sheet pile surface (10), an upper level signal can be generated as well as on sinking the upper level of the sheet pile surface (10), a lower level signal below a given lower level and these signals can be fed to a control unit, by which in dependence on the fed in signals a control signal can be generated to control the electric motor (4), characterised in that after switching on the pile lifting device, the pile lifting table (2) can be raised until an upper level signal is triggered and can be held in this position, that after triggering of the upper level signal, the number of sheets taken from the sheet pile (5) can be counted by a counter until the triggering of a lower level signal and a corresponding signal can be fed to the control unit (9), that after triggering of the lower level signal, both the electric motor (4) of the pile lifting table (2) can be controlled so that it can be lifted through the height difference between the determined upper and the determined lower level up to the second triggering of the upper level, and also by the control unit (9) from the height difference between the upper and lower level and the number of the counted sheets, the sheet thickness, as well as from the sheet thickness and the cycle time, a lifting speed can be determined, which can be stored as a control value for the electric motor (4), and with which the electric motor (4) after the second triggering of the upper level signal can be controlled to at least substantially continuous drive, whereby the sheet pile surface (10) in further operation is held substantially evenly at the height of the upper level as well as sinking of the sheet pile surface (10) below the given level during the control of the electric motor (4) to at least substantially continuous drive can be detected by a sensor and the electric motor (4) can be controlled to lift the pile lifting table (2) by a given height amount in accelerated fashion.

2. Pile lifting device according to Claim 1, characterised in that the given height amount corresponds to the thickness of the prongs of an auxiliary pile table.

3. Pile lifting device according to Claim 2, characterised in that the given height amount can be input manually and is storable in the control unit (9).

4. Pile lifting device according to one of the preceding Claims, characterised in that the electric motor (4) is a direct current motor or a frequency controlled alternating current motor.

## Revendications

1. Dispositif élévateur de pile avec une table élévatrice de pile (2), qui porte une pile de feuilles (5), qui peut être commandée par un moteur électrique (4) pour pouvoir être levée et abaissée, et de la pile de feuilles (5) de laquelle on peut retirer la feuille du dessus selon une cadence fixée afin de la conduire à une machine traitant des feuilles, avec un dispositif palpeur (8), par l'intermédiaire duquel un signal de niveau supérieur peut être produit lorsque la pile de feuilles est levée et lorsque le dessus (10) de la pile de feuilles atteint un niveau fixé et un signal de niveau inférieur peut être produit lorsque le niveau supérieur du dessus (10) de la pile de feuilles diminue en dessous d'un niveau inférieur fixé et par l'intermédiaire duquel ces signaux peuvent être envoyés à une unité de commande (9) par laquelle un signal de commande pour commander le moteur électrique (4) peut être produit en fonction des signaux envoyés, caractérisé en ce que, après la mise en route du dispositif élévateur de pile, la table élévatrice de pile (2) peut être levée jusqu'au déclenchement d'un signal de niveau supérieur et être maintenue dans cette position, en ce que, après le déclenchement du signal de niveau supérieur, le nombre des feuilles retirées de la pile de feuilles (5) jusqu'au déclenchement d'un signal de niveau inférieur peut être compté par un compteur et un signal correspondant peut être envoyé à l'unité de commande (9), en ce que, après le déclenchement du signal de niveau inférieur, d'une part le moteur électrique (4) de la table élévatrice de pile (2) peut être commandé de manière à lever celle-ci de la différence de hauteur entre le niveau supérieur fixé et le niveau inférieur fixé jusqu'au deuxième déclenchement du signal de niveau supérieur, et d'autre part l'unité de commande (9) peut déterminer l'épaisseur de feuille à partir de la différence de hauteur entre le niveau supérieur et le niveau inférieur et à partir du nombre des feuilles comptées ainsi qu'une vitesse de levage à partir de l'épaisseur de feuille et de la cadence, laquelle vitesse de levage peut être mémorisée comme grandeur de commande pour le moteur électrique (4) et permet, après le deuxième déclenchement du signal de niveau supérieur, de commander le moteur électrique (4) en vue d'une commande au moins approximativement continue, le dessus (10) de la pile de feuilles étant maintenu dans la suite du fonctionnement très régulièrement à la hauteur du niveau supérieur, un abaissement du dessus (10) de la pile de feuilles en dessous du niveau supérieur fixé pendant la commande du moteur électrique (4) en vue de la commande au moins approximativement continue pouvant être détecté par un palpeur et le moteur électrique (4) pouvant être commandé de manière à lever de façon accélérée la table élévatrice de pile (2) d'une mesure de hauteur fixée.

2. Dispositif élévateur de pile selon la revendication 1, caractérisé en ce que la mesure de hauteur fixée correspond à l'épaisseur des pointes d'une table de pile auxiliaire.

3. Dispositif élévateur de pile selon la revendication 2, caractérisé en ce que la mesure de hauteur fixée peut être entrée manuellement et peut être mémorisée dans l'unité de commande (9).

4. Dispositif élévateur de pile selon l'une des revendications précédentes, caractérisé en ce que le moteur électrique (4) est un moteur à courant continu ou un moteur à courant alternatif triphasé redressé en fréquence.
